# DEMANDE DE BREVET EUROPEEN

(11) **EP 0 202 149 A1**
(43) Date de publication de la demande: **20.11.1986**
(21) Numéro de dépôt: 86400905.5
(22) Date de dépôt: 24.04.1986
(51) Int. Cl.: A47F 3/04, A47F 3/12

(54) **Meuble de présentation à assemblage rapide**

(30) Priorité: 03.05.1985 FR 8506772
(71) Demandeur: FSB, F-92402 Courbevoie (FR)
(72) Inventeur: Jubert, Paul, F-75008 Paris (FR)
(74) Mandataire: Phan, Chi Quy (FR)

(57) **Abrégé**

Meuble de présentation de produits tels que vitrine réfrigérée, caractérisé en ce que, pour permettre d'atteindre une structure simple dans la conception de ses éléments constituants qui les rend faciles à fabriquer et à assembler, il comprend en combinaison deux panneaux d'extrémité porteurs - (2) faisant partie de ces éléments constituants ; des moyens de support à têton démontables (15) permettant à ces panneaux d'extrémité porteurs (2) de soutenir les autres éléments constituants du meuble sans les fixer et les produits en exposition ; et des tirants (16) maintenant en position assemblée, ces éléments constituants ainsi supportés, par rapprochement des ces panneaux d'extrémité porteurs (2) sous un effet de serrage.

## Description

La présente invention concerne un meuble de présentation à assemblage rapide.

Un meuble de présentation de produits tel qu'une vitrine réfrigérée comprend habituellement plusieurs étagères verticalement espacées supportant des produits soumis à l'exposition. Ces produits sont disposés sur une ou plusieurs rangées superposées. Le poids de ces produits en exposition peut atteindre une valeur relativement importante. Pour permettre à un meuble de présentation de supporter sans défaillance ce poids de produits, plusieurs solutions connues ont été proposées. Les unes donnent à ce meuble une architecture qui comporte un solide socle et des éléments solidairement fixés à ce socle pour supporter le poids des produits en exposition et assurer le fonctionnement du meuble. Les autres munissent ces meubles d'une architecture qui comporte plusieurs poteaux porteurs et des éléments reliés à ces poteaux pour supporter la charge des produits en exposition.

Les meubles de présentation construits selon ces solutions connues supportent facilement le poids de leurs produits en exposition mais leurs éléments constituants ont une structure qui ne facilite ni leur production dans une chaîne de fabrication automatisée ni leur assemblage rapide.

La présente invention ayant pour but d'éviter ces inconvénients, permet de réaliser un meuble de présentation tel qu'une vitrine réfrigérée dont les éléments constituants présentent une structure qui les rend faciles à fabriquer dans une chaîne automatisée, à stocker, à transporter, à assembler rapidement, et à supporter sans défaillance le poids de ses produits en exposition.

Selon l'invention, un meuble de présentation de produits est caractérisé en ce que, pour permettre d'atteindre une structure simple dans la conception de ses éléments constituants, qui les rend faciles à fabriquer et à assembler, il comprend en combinaison en premier lieu deux panneaux d'extrémité porteurs faisant partie de ces éléments constituants ; en deuxième lieu des moyens de support à têton démontables permettant à ces panneaux d'extrémité porteurs de soutenir les autres éléments constituants du meuble sans les fixer et les produits en exposition ; et en troisième lieu, des tirants maintenant en position assemblée, ces éléments constituants ainsi supportés, par rapprochement de ces panneaux d'extrémité porteurs sous un effet de serrage.

Pour mieux faire comprendre l'invention, on en décrit ci-après un exemple de réalisation illustré par des dessins ci-annexés dont :
-la figure 1 représente une vue partielle, - schématique de face d'un meuble de présentation sous forme d'une vitrine réfrigérée, réalisé selon l'invention ;
-la figure 2 représente une vue partielle, - schématique du meuble de la figure 1, en coupe suivant le plan II-II ;
-la figure 3 représente une vue partielle, - schématique d'un panneau d'extrémité porteur du meuble de la figure 1 ;
-la figure 4 représente à une autre échelle, une vue en perspective d'un têton à deux extrémités faisant partie des moyens de support des éléments constituants du meuble de la figure 1 ;
-la figure 5 représente à une autre échelle, une vue en perspective d'une des équerres servant à soutenir un élément constituant du meuble de la figure 1 ;
-la figure 6 représente à une autre échelle une vue schématique d'une partie du meuble de la figure 1, montrant le mécanisme d'assemblage des moyens de support des éléments constituants du meuble de la figure 1, et
-la figure 7 représente à une autre échelle, une vue en coupe d'une partie frontale supérieure du meuble de la figure 1.

Un meuble 1 de présentation de produits, sous forme d'une vitrine réfrigérée, réalisé selon un exemple de réalisation de l'invention, est illustré partiellement et schématiquement dans les figures 1 et 2.

Le meuble de présentation 1 comprend deux parois d'extrémité 2, 3, une paroi arrière 4, une cuve 5, une paroi supérieure 6, des étagères de rangement 7 pour des produits en exposition, un ou plusieurs évaporateurs 8 produisant du froid, une première gaine de guidage d'air froid 9 pour inonder les étagères 7 en air froid et former un rideau d'air froid 10 devant les étagères 7, un ou plusieurs ventilateurs 11 pour faire circuler de l'air froid dans cette première gaine d'air 9, une deuxième gaine de guidage d'air 12 pour former à l'extérieur du rideau d'air 10, un rideau d'air ambiant 13 en vue de limiter les fuites d'air froid à l'extérieur du meuble 1, et un ou plusieurs ventilateurs 14 pour faire circuler de l'air ambiant dans cette deuxième gaine d'air 12.

Selon une caractéristique importante, pour permettre d'atteindre une structure simple dans la conception de ses éléments constituants qui les rend faciles à fabriquer dans une chaîne automatisée et à assembler rapidement, le meuble de présentation 1 comprend en combinaison deux panneaux d'extrémité porteurs 2 et 3 faisant partie de ces éléments constituants ; des moyens de support 15 à têton démontables permettant à ces panneaux d'extrémité de soutenir solidement sans les fixer les autres éléments constituants du meuble, et les produits en exposition, et des tirants 16 maintenant en position assemblée ces éléments constituants ainsi soutenus, par rapprochement de ces panneaux d'extrémité porteurs 2 et 3, sous un effet de serrage.

Suivant une autre caractéristique, les moyens de support à tétons démontables 15 comprennent d'une part des tétons 17 à deux extrémités diamétralement opposées, et d'autre part des trous 18 ou des encoches ou fentes 20, 26 formés dans des éléments constituants du meuble pour recevoir les extrémités de ces tétons 17.

Selon une autre caractéristique, les encoches ou fentes de réception des extrémités des têtons 17 sont choisies parmi celles qui ont une forme droite et celles qui ont une forme en L.

Selon une autre caractéristique, les moyens de support 15 à tétons démontables comprennent en premier lieu d'une part des têtons 17 à deux extrémités diamétralement opposées et d'autre part des trous 18 ou des encoches ou fentes 20, 26 formés dans des éléments constituants du meuble pour recevoir les extrémités de ces têtons 17 et en deuxième lieu d'une part des équerres 40 pourvues de tétons à tête simple 44 et d'autre part des trous 48 formés dans les éléments constituants du meuble pour recevoir les extrémités de ces têtons à tête simple 44.

Dans l'exemple illustré (figures 1 à 3), le meuble de présentation 1 comprend des panneaux d'extrémité 2 et 3 qui sont des panneaux porteurs constitués par des panneaux thermiquement isolants mécaniquement résistants munis dans leur surface de trous 18 pour la réception des extrémités des tétons 17, de trous 48 pour la réception des extrémités des tétons 44, de trous de passage 19 pour le montage des tirants 16. Ces panneaux peuvent être pourvus d'une ouverture vitrée ou non 21, dans la zone centrale de leur surface à proximité de leur bord frontal. La paroi arrière 4 du meuble 1 peut être constituée par un panneau unique thermiquement isolant ou par plusieurs panneaux thermiquement isolants assemblés côte à côte au moyen de profilés 22 à section en H. La première gaine d'air 9 comprend dans sa partie verticale, le long de la paroi arrière 4 du meuble, une plaque métallique 23 munie d'une part dans sa surface de plusieurs rangées de trous ou fentes pour le montage ou fixation de supports 24 pour les bords arrière des étagères 7 et d'autre part, dans ses deux bords latéraux repliés perpendiculairement à sa surface, d'encoches ou fentes 20 en L pour recevoir des extrémités des têtons 17 et dans sa partie horizontale, le long de la surface inférieure de la paroi supérieure 6 du meuble, une plaque métallique 25 munie dans ses deux bords latéraux repliés vers le haut perpendiculairement à sa surface, d'encoches ou fentes droites 26 pour recevoir les extrémités des têtons 17, et dans le bord frontal des deux autres bords frontal et arrière repliés vers le bas perpendiculairement à sa surface, de trous de passage pour des goupilles 27 de fixation des déflecteurs 28 de formation de rideaux d'air 10 et 13 (figure 7). La plaque métallique 23 peut être pourvue également de plusieurs rangées de fentes ou trous pour une sortie d'air froid sur les étagères 7. La deuxième gaine 12 comprend le long de la surface de dessus de la paroi supérieure 6 du meuble une plaque métallique 29 en U inversé à fond horizontal en partie inclinée, munie dans ses deux bords latéraux repliés perpendiculairement à sa surface, d'encoches ou fentes 30 en L, et d'encoches ou fentes droites 31 pour recevoir les extrémités des têtons 17 des moyens de support 15, et dans la branche frontale 32 du U de sa surface, de trous de passage pour des goupilles 27 de fixation des déflecteurs 28, et pourvue dans la partie inclinée du fond du U de sa surface, d'ouvertures pour le montage des ventilateurs 14 de circulation d'air ambiant pour la formation du deuxième rideau d'air 13.

Un système d'éclairage 33 monté sur la partie frontale supérieure du meuble 1 est protégé par un cache 34 constitué par un élément en métal ou en matière synthétique en L, muni à ses extrémités d'encoches ou de fentes droites ou en L pour recevoir des têtons 17 des moyens de support 15.

La cuve isolante 5 abritant les évaporateurs 8 et les ventilateurs 11 est recouverte par une plaque de protection 35 qui repose par son bord arrière sur un retour 36 du bord inférieur de la plaque métallique 23 constituant la gaine d'air 9, et s'accroche par son bord frontal au support de reprise d'air 37 qui fait partie d'un bandeau de façade 38 protégeant la partie frontale de la cuve isolante 5. Le bandeau de façade 38 est pourvu à ses extrémités d'encoches ou fentes 39 en L pour recevoir les extrémités des têtons 17 des moyens de support 15.

La cuve 5 est supportée par des équerres 40 qui sont pourvues de têtons à tête simple 44 qui s'emboîtent dans des trous 48 formés dans les panneaux d'extrémité porteurs 2 et 3, les têtons 44 et les trous 48 ayant un même écartement. Dans cet exemple seuls les panneaux d'extrémité porteurs 2 et 3 portent des trous 18 et 48 de réception des extrémités des têtons 17 et 44 tandis que les autres éléments constituants du meuble sont pourvus de fentes ou d'encoches droites ou en L pour recevoir les extrémités de ces têtons 17.

Dans l'assemblage du meuble de présentation 1 la cuve isolante 5 est posée sur des équerres 40 supportées par des têtons à tête simple 44 dont les extrémités sont maintenues dans des trous 48 correspondants formés dans les panneaux d'extrémités porteurs 2 et 3. La plaque métallique 23 formant la partie verticale de la première gaine d'air 9 est engagée par ses encoches ou fentes 20 en L sur des extrémités des têtons 17 dont les extrémités opposées sont préalablement introduites dans des trous 18 correspondants des panneaux d'extrémité porteurs 2 et 3 et la plaque métallique 25 formant la partie horizontale de la gaine d'air 9 est accrochée par son bord arrière au bord supérieur de la plaque 23, et engagée par ses encoches ou fentes droites 26 sur les extrémités des têtons 17 dont les extrémités opposées sont déjà fixées dans des trous 18 correspondants des panneaux d'extrémité porteurs 2 et 3: Le ou les panneaux isolants assemblés formant la paroi arrière 4 du meuble 1 sont montés sur le bord arrière de la cuve 5 au moyen d'un profilé 22 à section en H majuscule et le panneau isolant formant la paroi supérieure 6 du meuble, est d'une part accroché par son bord arrière au bord supérieur de la paroi arrière 4 du meuble au moyen d'un profilé 41 à section en h minuscule à tête repliée à angle droit et d'autre part maintenu en position par la plaque 25 formant la partie horizontale de la première gaine d'air 9. La plaque 29 formant avec la paroi supérieure 6 du meuble la deuxième gaine d'air 12, est mise en place par engagement de ses encoches ou fentes 30 en L ou droites 31 sur des extrémités des têtons 17 dont les extrémités opposées sont déjà montées dans des trous 18 correspondants des panneaux d'extrémité porteurs 2 et 3. Le système d'éclairage 33 est monté avec son cache 34 engagé par ses encoches ou fentes 42 sur des extrémités des têtons 17 dont les extrémités opposées sont préalablement fixées dans des trous 18 correspondants des panneaux porteurs 2 et 3. Le bandeau de façade 38 comprenant dans ses deux bords latéraux d'encoches ou fentes 39 en L est aussi monté par engagement de ces encoches ou fentes 39 en L sur des extrémités des têtons 17 dont les extrémités opposées sont préalablement fixées dans des trous 18 correspondants des panneaux d'extrémité 2 et 3. Les tirants 16 sont ensuite engagés dans les trous de passage 19 puis serrés avec leurs écrous pour rapprocher les deux panneaux d'extrémité porteurs 2 et 3 et maintenir fermement en position assemblée les différents éléments constituants du meuble 1. La plaque de recouvrement 35 est alors mise en place avec son bord arrière reposant sur le retour 36 du bord inférieur de la plaque 23 constituant la gaine d'air 9, et son bord frontal accroché au support de reprise d'air 37. Enfin, les étagères 7 sont posées par leurs bords arrières sur les supports 24 et engagées par leurs encoches ou fentes droites 43 formées dans leurs deux bords latéraux, sur des extrémités des têtons 17 dont les extrémités opposées sont déjà montées dans des trous 18 correspondants des panneaux d'extrémités porteurs 2 et 3.

Le montage du meuble de présentation est ainsi particulièrement rapide étant donné que les moyens de liaison des différents éléments constituants du meuble sont des moyens de supports à têtons 15 qui ne comportent en dehors des tirants 16, ni systèmes à vis, ni systèmes mécaniques à structure compliquée et n'exigent dans leur mise en oeuvre qu'une opération simple de pose ou d'accrochage. La simplicité des moyens de support à têtons 15 utilisés, associés aux panneaux d'extrémité porteurs 2 et 3 et aux tirants 16 permet de concevoir pour les éléments constituants du meuble 1 décrits ci-dessus, des structures particulièrement simples qui, à son tour, facilitent leur fabrication dans une chaîne de fabrication automatisée et ces éléments constituants du meuble 1 sont faciles à stocker et à transporter.

## Revendications

1. Meuble de présentation de produits pourvu de moyens de support à têton démontables, caractérisé en ce qu'il comprend en combinaison en premier lieu deux panneaux d'extrémité porteurs - (2, 3) ; en deuxième lieu des moyens de support à têton démontables (15) qui, permettant à ces panneaux d'extrémité porteurs (2, 3), de supporter les autres éléments constituants du meuble sans les fixer, comprennent d'une part des têtons (17) à deux extrémités diamétralement opposées et d'autre part des trous (18) et/ou des encoches ou fentes (20, 26, 30, 31, 39) formés dans ces panneaux d'extrémité porteurs et autres éléments constituants du meuble pour recevoir des extrémités de ces têtons (17) ; et en troisième lieu, des tirants (16) maintenant assemblés ces éléments constituants du meuble, par serrage de ces panneaux d'extrémité porteurs, l'un vers l'autre.

2. Meuble selon la revendication 1, caractérisé en ce que dans les moyens de support à têtons, les encoches ou fentes destinées à recevoir les extrémités des têtons (17) sont choisies parmi celles qui ont une forme droite (26, 31) et celles qui ont une forme en L (20, 30, 39).

3. Meuble selon la revendication 1, caractérisé en ce que dans les moyens de support à têtons (15), les trous (18) de réception des extrémités des têtons (17) sont formés dans les panneaux d'extrémité porteurs (2, 3) tandis que les fentes ou encoches (20, 26, 30, 31, 39) sont réalisées dans les autres éléments constituants du meuble.

4. Meuble selon l'une des revendications 1 à 3, caractérisé en ce qu'il est pourvu d'une première gaine d'air (9) qui comprend dans sa partie verticale, le long de la paroi arrière (4) du meuble, une plaque métallique (23) munie d'une part dans sa surface de plusieurs rangées de trous ou fentes pour le montage des supports (24) des étagères - (7) et le cas échéant pour la sortie de l'air froid sur ces étagères, et d'autre part dans ses deux bords latéraux repliés perpendiculairement à sa surface, d'encoches ou fentes (20) en L pour recevoir les extrémités des têtons (17) et dans sa partie horizontale le long de la surface inférieure de la paroi supérieure (6) du meuble, une plaque métallique - (25) munie dans ses deux bords latéraux repliés perpendiculairement à sa surface vers le haut, d'encoches ou fentes droites (26) pour recevoir des extrémités des têtons (17) et dans le bord frontal des deux autres bords frontal et arrière repliés perpendiculairement à sa surface vers le bas, de trous de passage pour des goupilles (27) de fixation des déflecteurs (28) de formation de rideaux d'air (10, 13).

5. Meuble selon l'une des revendications 1 à 4, caractérisé en ce qu'il est pourvu d'une deuxième gaine d'air (12) qui comprend le long de la surface de dessus de la paroi supérieure (6) du meuble, une plaque métallique (29) en U inversé à fond horizontal en partie incliné, munie dans ses deux bords latéraux repliés perpendiculairement à sa surface, d'encoches ou fentes (30) en L et droites - (31) pour recevoir des extrémités des têtons (17), et dans la branche frontale (32) du U de sa surface, de trous de passage pour des goupilles (27) de fixation des déflecteurs (28) de formation de rideaux d'air, et pourvue dans la partie inclinée du fond du U de sa surface, d'ouvertures de montage des ventilateurs (14) de circulation d'air.

6. Meuble selon l'une des revendications 1 à 5, caractérisé en ce qu'il comprend des étagères (7) munies dans leurs bords latéraux, d'encoches ou fentes (43) pour recevoir les extrémités des têtons (17) des moyens de support (15).

7. Meuble selon la revendication 1, caractérisé en ce qu'il comprend des panneaux d'extrémité porteurs (2, 3) munis d'ouvertures (21) dans la zone centrale de leur surface, à proximité de leur bord frontal.

8. Meuble selon la revendication 7, caractérisé en ce que dans les panneaux d'extrémité porteurs (2, 3), les ouvertures (21) sont fermées par des vitres.

9. Meuble selon l'une des revendications 1 à 8, caractérisé en ce qu'il comprend un bandeau de façade (38) muni dans ses deux bords latéraux, d'encoches ou fentes (39) en L.

10. Meuble selon l'une des revendications 1 à 8, - caractérisé en ce que les moyens de support à têtons démontables (15) comprennent en premier lieu d'une part des têtons (17) à deux extrémités diamétralement opposés et d'autre part des trous (18) et/ou des encoches ou fentes (20, 26, 30, 31, 39) formés dans des éléments constituants du meuble pour recevoir les extrémités de ces têtons (17), et en deuxième lieu d'une part des équerres - (40) pourvues de têtons à tête simple (44) et d'autre part des trous (48) formés dans les éléments constituants du meuble pour recevoir les extrémités de ces têtons à tête simple (44).
